# EUROPÄISCHE PATENTSCHRIFT

(11) **EP 0 099 350 B1**
(45) Veröffentlichungstag und Bekanntmachung des Hinweises auf die Patenterteilung: **19.03.1986**
(21) Anmeldenummer: 83890108.0
(22) Anmeldetag: 29.06.1983
(51) Int. Cl.: E21C 35/22

(54) **Mit einer Sprühvorrichtung ausgestatteter Meisselhalter**
Pick holder with spraying device
Porte-outil équipé d'un dispositif de projection d'eau

(30) Priorität: 06.07.1982 AT 2615/82
(43) Veröffentlichungstag der Anmeldung: 25.01.1984
(73) Patentinhaber: VOEST-ALPINE Aktiengesellschaft, A-1011 Wien (AT)
(72) Erfinder: Zitz, Alfred, A-8740 Zeltweg (AT); Wrulich, Herwig, A-8740 Zeltweg (AT); Schetina, Otto, Dipl.-Ing., A-8740 Zeltweg (AT); Maier, Wilfried, A-8740 Zeltweg (AT)
(74) Vertreter: Haffner, Thomas M., Dr.

## Beschreibung

Die Erfindung bezieht sich auf einen mit einer Sprühvorrichtung ausgestatteten Meißelhalter, insbesondere für Schrämköpfe, mit einer Aufnahmebohrung, in welcher der Schaft des Meißels, gegebenenfalls unter Zwischenschaltung einer Büchse, axial begrenzt verschiebbar und gegebenenfalls verdrehbar gelagert ist, wobei die Verschiebung des Meißelschaftes in Richtung des Schnittdruckes durch Anschlag begrenzt ist und der Meißelschaft entgegen dem Schnittdruck durch eine Rückstellkraft belastet ist und wobei im Meißelhalter ein Ventil für die Zuführung von Wasser zum Meißel oder zur Ortsbrust während des Schnittes angeordnet ist, welches durch die Axialverschiebung des Meißelschaftes unter der Wirkung des Schnittdruckes geöffnet wird (siehe EP-A-10534). Bei den bekannten Meißelhaltern dieser Art, welche mit einem Ventil für die Zuführung des Wassers zur Sprühdose ausgestattet sind, wird die unter dem Schnittdruck erfolgende Verschiebung des Meißelschaftes durch Kanten am Meißel auf das Ventil übertragen. Ein solcher Übertragungsmechanismus erfordert im Meißelhalter eine zusätzliche Bohrung für das Ventil. Die Aufnahmebohrung im Meißelhalter für den Meißelschaft ist an der Hinterseite des Meißelschaftes offen, um die Übertragungsglieder, welche die axiale Verschiebung des Meißel-schaftes auf das Ventil übertragen, unterzubringen und dadurch ergibt sich wieder eine Schwächung des Meißelhalters.

Aus der DE-A-28 54 307 ist bekannt, eine Einsatzhülse mit einer Abdichtung im tiefsten Bereich der Aufnahmebohrung koaxial mit dem Meißelschaft anzuordnen. Weiters ist aus der SU-A-685 821 bekannt geworden, das der Meißelspitze abgewendete Ende des Meißelschaftes auf das Betätigungsglied eines Ventils wirken zu lassen.

Aufgabe der Erfindung ist es, die Übertragung der Bewegung des Meißelschaftes auf das Ventil zu vereinfachen und gleichzeitig eine Schwächung des Meißelhalters zu vermeiden. Zur Erfüllung dieser Aufgabe besteht die Erfindung im wesentlichen darin, daß die Aufnahmebohrung an dem der Meißelspitze abgewendeten Ende zumindest teilweise abgeschlossen ist, daß das Gehäuse des Ventils in der Aufnahmebohrung im tiefsten Bereich derselben koaxial mit dem Meißelschaft angeordnet ist, wobei das von der Meißelspitze abgewendete Ende des Meißelschaftes auf das Betätigungsglied des Ventils wirkt, und daß der Mantel der Aufnahmebohrung zwischen dem Sitz des Ventils und der Mündung der Aufnahmebohrung in einem Axialabstand von der Mündung der Aufnahmebohrung, welcher größer als oder gleich wie die axiale Tiefe ist, bis zu welcher der Meißelschaft bei Anlage am Anschlag in die Aufnahmebohrung ragt, wenigstens eine Durchbrechung aufweist, welche an der Außen-seite des Meißelhalters mündet. Dadurch, daß die Aufnahmebohrung an dem der Meißelspitze abgewendeten Ende zumindest teilweise abgeschlossen ist, wird eine Schwächung des Meißelhalters vermieden. Dadurch, daß das Gehäuse des Ventils in der Aufnahmebohrung koaxial mit dem Meißelschaft angeordnet ist, kann das hintere Ende des Meißelschaftes unmittelbar auf das Betätigungsglied des Ventils wirken und dadurch ergibt sich eine Vereinfachung der Betätigung des Ventils. Überdies ermöglicht eine solche Ausbildung eine einfachere Konstruktion des Meißelhalters, da hier nur mehr eine Bohrung vorgesehen sein muß, welche gleichzeitig als Aufnahmebohrung für den Meißelschaft und als Aufnahmebohrung für das Ventilgehäuse dient. Es kann daher auch der Meißelhalter kleiner dimensioniert sein. Dadurch, daß zwischen dem Sitz des Ventils und der Mündung der Aufnahmebohrung, und zwar in einem Axialabstand von der Mündung, welcher größer oder gleich als die axiale Tiefe ist, bis zu welcher der Meinelschaft reicht, xxxxxx ins Freie mündende Durchbrechungen im Mantel der Aufnahmebohrung vorgesehen sind, wird vermieden, daß zwischen Meißel-schaft und Aufnahmebohrung eingedrungene Verunreinigungen oder Flüssigkeiten bis zum Ventilsitz gelangen. Dies ist deshalb von Wichtigkeit, weil durch die axiale Verschiebebewegung des Meißelschaftes eine Pumpwirkung entsteht, welche eine Förderung von Verunreinigungen bis zum hinteren Ende des Meißel-schaftes begünstigt. Wenn Schmutz bis zum Ventilsitz gelangen würde, so wird dadurch mit Sicherheit das Ventil undicht werden. Diejenigen Verunreinigungen, welche bis zum Ende des Meißelschaftes durch diese Pumpwirkung gefördert werden, treten durch die Durchbrechung oder Durchbrechungen aus und können daher nicht bis in den Bereich des Ventilsitzes gelangen. Gemäß der Erfindung kann an die Durchbrechung ein Kanal anschließen, welcher mit der Achse der Aufnahmebohrung einen spitzen Winkel einschließt, dessen Spitze in Richtung zur Mündung der Aufnahmebohrung weist. Durch die schräge Lage dieses Kanals oder mehrerer Kanäle wird die Abförderung von Verunreinigungen begünstigt.

Das Ventil ist zweckmäßig ein Kegelventil und gemäß der Erfindung ist vorzugsweise der Schaft des Ventilkegels, auf welchen der Meißelschaft wirkt, undicht im Ventilgehäuse geführt. Auf diese Weise gelangt Wasser in die Aufnahmebohrung und dies hat den Vorteil, daß der Schmutz durch die Durchbrechungen herausgespült wird. Gemäß einer bevorzugten Ausführungsform der Erfindung ist hiebei der Schaft des Ventilkegels durch einen geschlitzten Dichtungsring gegenüber dem Ventilgehäuse nur teilweise abgedichtet. Auf diese Weise können Leckverluste und damit die in die Aufnahmebohrung eintretenden Wassermengen durch die Größe des Spaltes genau bestimmt werden. Hiebei ist gemäß der Erfindung zweckmäßig die Anordnung so getroffen, daß der von der Meißelspitze abgewendete Endteil des Meißelschaftes den Schaft des Ventilkegels topfartig umgreift. Auf diese Weise entsteht ein Ringspalt zwischen diesem topfförmigen Endteil des Meißelschaftes und dem Schaft des Ventilkegels bzw. dem Ventilgehäuseteil, in welchen der Ventilschaft geführt ist. Das Leckwasser tritt am Ende der Ventilführung aus und muß nun diesen Ringspalt durchspülen. Es wird auf diese Weise verhindert, daß Verunreinigungen entgegen dem Spülstrom durch den Ringspalt bis zum Ventilschaft gelangen können.

Gemäß der Erfindung ist zweckmäßig der mögliche Hub des Ventilkegels größer als der axiale Weg des Meißelschaftes bis zum Anschlag. Dadurch wird sozusagen ein Reservehub geschaffen, so daß auch bei einer Abnützung der Anschlagfläche des Ventilschaftes am Meißelschaft noch die Öffnung des Ventils mit Sicherheit gewährleistet wird.

Wenn in die Aufnahmebohrung eine Büchse eingepreßt ist, um die Verschleißfestigkeit der den Meißelschaft führenden Aufnahmebohrung zu verbessern, können gemäß der Erfindung die Durchbrechungen in wenigstens einer Querschnittsebene hinter dem inneren Ende der Büchse angeordnet sein. Dies ist zweckmäßig, da in diesem Fall die Büchse nicht durchbohrt werden muß.

Gemäß der Erfindung können in vorteilhafter Weise an der Innenseite der Aufnahmebohrung bzw. der Büchse zwischen der Mündung der Aufnahmebohrung und der Durchbrechung Ringnuten vorgesehen sein. Hiebei kann in wenigstens eine der Nuten ein Dichtungsring eingelegt sein, während die restlichen Nuten als Schmutzfangnuten dienen. Dadurch wird die Menge des an die tiefste Stelle der Aufnahmebohrung gelangenden Schmutzes und damit die durch die Durchbrechungen abzufördernde Menge desselben verringert.

In der Zeichnung ist die Erfindung anhand eines Ausführungsbeispieles schematisch erläutert. Fig. 1 zeigt einen Schnitt durch den Meißelhalter in der Achse der Aufnahmebohrung nach Linie 1 - I der Fig. 2. Fig. 2 zeigt eine Ansicht des Meißel-halters in Richtung des Pfeiles 11 nach Fig. 1. Fig. 3 zeigt einen Schnitt nach Linie 111 - 111 der Fig. 2.

In dem Meißelhalter 1 ist eine Aufnahmebohrung 2 für den Schaft 3 des Meißels 4 vorgesehen. Der Schaft 3 des Meißels 4 ist drehbar und axial verschiebbar in der Aufnahmebohrung gelagert. Der Meißel-halter 1 weist einen Anschlag 5 auf, mit welchem eine Anschlagschulter 6 des Meißels 4 zusammenwirkt, wodurch der Weg des Meißelschaftes 3 in Richtung des Schnittdruckes begrenzt wird. Der Meißelhalter 1 ist bei 7 an einem Schrämkopf angeschweißt.

Die Aufnahmebohrung 2 ist nicht durchgehend, sondern als Sackbohrung ausgeführt. In den hinteren Bereich 8 der Aufnahmebohrung 2 ist ein Ventilgehäuse 9 eines Ventils 10, 11 eingesetzt. Der Ventilkegel ist mit 10 und der Ventilsitz mit 11 bezeichnet. Der Schaft 12 des Ventilkegels 10 liegt am hinteren Stirnende 13 des Meißelschaftes an. Wenn der Meißelschaft in Richtung des Schnittdruckes während des Schnittes verschoben wird, hebt er den Ventilkegel 10 vom Sitz 11 ab und gibt die Wasserzufuhr über eine Ringnut 8 zu einer im Meißelhalter 1 untergebrachten Düse 14 frei, durch welche ein Wasserstrahl gegen den Meißel 4 bzw. gegen die Ortsbrust gespritzt wird. Die Wasserzufuhr zum Raum 25 vor dem Ventilsitz 11 erfolgt durch eine nicht gezeichnete Bohrung im Meißelhalter 1.

Hinter dem rückwärtigen Endteil 15 des Meißelschaftes 3 sind in der Wandung der Aufnahmebohrung 2 Durchbrechungen 16 angeordnet, durch welche in die Aufnahmebohrung 2 eingedrungener Schmutz nach außen gefördert wird. An diese Durchbrechungen schließen, wie Fig. 2 und 3 zeigen, Kanäle 17 an, welche seitlich des Meißel- halters 1 nach außen münden.

Der Ventilschaft 12 ist in einer Bohrung 18 des Ventilgehäuses geführt und durch einen Dichtungsring 19 abgedichtet. Dieser Dichtungsring ist geschlitzt ausgebildet, so daß eine gewisse Menge Leckwasser in den Raum 20 hinter dem Meißelschaft 3 hindurchtreten kann. Durch dieses Leckwasser, dessen Menge durch den Schlitz im Dichtungsring 19 bestimmt ist, wird der sich im Raum hinter dem Meißelschaft 3 ansammelnde Schmutz durch die Durchbrechungen 16 und die Kanäle 17 herausgespült. Dies wird dadurch begünstigt, daß der rückwärtige Endteil 15 des Meißelschaftes 3 den Schaft 12 des Ventilkegels topfartig umgreift. Auf diese Weise wird ein Ringspalt 24 gebildet, welcher vom Leckwasser durchspült wird.

In die Aufnahmebohrung 2 kann eine nicht dargestellte Büchse eingepreßt sein. An der Innenseite der Aufnahmebohrung 2 sind Ringnuten 21, 22 und 23 vorgesehen. In die Ringnut 22 kann eine Dichtung eingesetzt sein. Die Ringnuten 21 und 23 können als Schmutzfangnuten wirken. Wenn in die Aufnahmebohrung 2 eine Büchse einge-preßt ist, so können die Nuten 21, 22 und 23 an der Innenseite dieser Büchse vorgesehen sein.

## Patentansprüche

1. Mit einer Sprühvorrichtung ausgestatteter Meißel-halter, insbesondere für Schrämköpfe, mit einer Aufnahmebohrung (2), in welcher der Schaft (3) des Meißels (4), gegebenenfalls unter Zwischenschaltung einer Büchse, axial begrenzt verschiebbar und gegebenenfalls verdrehbar gelagert ist, wobei die Verschiebung des Meißelschaftes (3) in Richtung des Schnittdruckes durch Anschlag (5) begrenzt ist und der Meißelschaft entgegen dem Schnittdruck durch eine Rückstellkraft belastet ist und wobei im Meißelhalter (1) ein Ventil (10, 11) für die Zuführung von Wasser zum Meißel oder zur Ortsbrust während des Schnittes angeordnet ist, welches durch die Axialverschiebung des Meißelschaftes (3) unter der Wirkung des Schnittdruckes geöffnet wird, dadurch gekennzeichnet, daß die Aufnahmebohrung (2) an dem der Meißeispitze abgewendeten Ende zumindest teilweise abgeschlossen ist, daß das Gehäuse (9) des Ventils (10, 11) in der Aufnahmebohrung (2) im tiefsten Bereich derselben koaxial mit dem Meißel-schaft (3) angeordnet ist, wobei das von der Meißel-spitze abgewendete Ende des Meißelschaftes (3) auf das Betätigungsglied (12) des Ventils (10, 11) wirkt, und daß der Mantel der Aufnahmebohrung (2) zwischen dem Sitz (11) des Ventils (10, 11) und der Mündung der Aufnahmebohrung (2) in einem Axialabstand von der Mündung der Aufnahmebohrung, welcher größer als oder gleich wie die axiale Tiefe ist, bis zu welcher der Meißelschaft (3) bei Anlage am Anschlag (5) in die Aufnahmebohrung (2) ragt, wenigstens eine Durchbrechung (16) aufweist, welche an der Außenseite des Meißelhalters (1) mündet.

2. Meißelhalter nach Anspruch 1, dadurch gekennzeichnet, daß an die Durchbrechung (16) ein Kanal (17) an-schließt, welcher mit der Achse der Aufnahmebohrung (2) einen spitzen Winkel einschließt, dessen Spitze in Richtung zur Mündung der Aufnahmebohrung (2) weist.

3. Meißelhalter nach Anspruch 1 oder 2, dadurch gekennzeichnet, daß der Schaft (12) des Ventilkegels (10), auf welchen der Meißelschaft (3) wirkt, undicht im Ventilgehäuse (9) geführt ist.

4. Meißelhalter nach Anspruch 3, dadurch gekennzeichnet, daß der Schaft (12) des Ventilkegels (10) durch einen geschlitzten Dichtungsring (19) gegenüber dem Ventilgehäuse (9) nur teilweise abgedichtet ist.

5. Meißelhalter nach einem der Ansprüche 1 bis 4, dadurch gekennzeichnet, daß der von der Meißelspitze abgewendete Endteil (15) des Meißelschaftes den Schaft (12) des Ventilkegels (10) topfartig umgreift.

6. Meißelhalter nach einem der Ansprüche 1 bis 5, dadurch gekennzeichnet, daß der mögliche Hub des Ventilkegels (10) größer ist als der axiale Weg des Meißelschaftes bis zum Anschlag (5).

7. Meißelhalter nach einem der Ansprüche 1 bis 6, dadurch gekennzeichnet, daß bei Anordnung einer in der Aufnahmebohrung (2) eingesetzten Büchse die Durchbrechung (16) in wenigstens einer Querschnittsebene hinter dem inneren Ende der Büchse angeordnet ist-

8. Meißelhalter nach einem der Ansprüche 1 bis 7, dadurch gekennzeichnet, daß an der Innenseite der Aufnahmebohrung (2) bzw. der Büchse zwischen der Mündung der Aufnahmebohrung (2) und der Durchbrechung (16) Ringnuten (21, 22, 23) vorgesehen sind. '

9. Meißelhalter nach Anspruch 8, dadurch gekennzeichne daß in wenigstens eine der Ringnuten (21, 22, 23) ein Dichtungsring eingelegt ist, und die restlichen Ringnuten als Schmutzfangnuten dienen.

## Claims

1. Bit holder equipped with a spraying device, in particular for cutting heads, comprising a receiving bore (2) within which the shaft (3) of the bit (4) is supported, optionally with interposition of a bushing, for limited axial shifting movement and optionally for being rotated, shifting movement of the bit shaft (3) in direction of the cutting pressure being limited by abutment (5) and the bit shaft being loaded by a restoring force in opposite direction to the cutting pressure and a valve (10, 11) for the supply of water to the bit or to the drift face during cutting operation being arranged within the bit holder (1) and being opened under the action of the cutting pressure by the axial shifting movement of the bit shaft (3), characterised in that the receiving bore (2) is at least partially closed at its end located remote from the bit tip, that the housing (9) of the valve (10, 11) is arranged within the receiving bore (2) at its deepest area and coaxially relative to the bit shaft (3), the end of the bit shaft (3) located remote from the bit tip being acting on the actuating member (12) of the valve (10, 11), and that the mantle of the receiving bore (2) between the seat (11) of the valve (10, 11) and the mouth of the receiving bore (2) and at an axial distance from the mouth of the receiving bore being greater than or equal to the axial depth over which the bit shaft (3) protrudes into the receiving bore (2) in its position engaging the abutment (5) has at least one perforation (16) opening at the exterior side of the bit holder (1).

2. Bit holder as claimed in claim 1, characterised in that a passage (17) including an acute angle with the axis of the receiving bore (2), the vertex of said angle showing in direction to the mouth of the receiving bore, joins the perforation (16).

3. Bit holder as claimed in claim 1 or 2, characterised in that the shaft (12) of the valve cone (10) being acted upon by the bit shaft (3) is untightly guided within the valve housing (9).

4. Bit holder as claimed in claim 3, characterised in that the shaft (12) of the valve cone (10) is only partially sealed relative to the valve housing (9) by means of a slotted sealing ring (19).

5. Bit holder as claimed in any one of claims 1 to 4, characterised in that the end portion (15), located remote from the bit tip, of the bit shaft embraces the shaft (12) of the valve cone (10) in a cup-like manner.

6. Bit holder as claimed in any one of claims 1 to 5, characterised in that the possible stroke of the valve cone (10) is greater than the axial path of the bit shaft to the abutment (5).

7. Bit holder as claimed in any one of claims 1 to 6, characterised in that, if there is arranged a bushing inserted into the receiving bore (2), the perforation (16) is arranged in at least one cross- sectional plane behind the inner end of the bushing.

8. Bit holder as claimed in any one of claims 1 to 7, characterised in that annular grooves (21, 22, 23) are provided on the internal side of the receiving bore (2) or the bushing, resp., between the mouth of the receiving bore (2) and the perforation (16).

9. Bit holder as claimed in claim 8, characterised in that a sealing ring is placed within at least one of the annular grooves (21, 22, 23) and the remaining annular grooves act as dirt catching grooves.

## Revendications

1 - Porte-trépan équipé d'un dispositif d'arrosage, notamment pour têtes de havage, comportant un alésage de réception (2) permettant de loger la tige (3) du trépan (4) de façon déplaçable et limitée dans le sens axial et le cas échéant de façon rotative, le cas échéant en se servant d'une douille, le déplacement de la tige du trépan (3) étant limitée dans le sens de la pression çJe coupe par une butée (5) et la tige du trépan étant mise sous contrainte par un effort de rappel agissant dans le sens opposé à la pression de coupe et le porte-trépan (1) comprenant une vanne (10,11) d'alimentation en eau vers le trépan ou vers la face locale pendant la coupe, laquelle vanne est ouverte par le déplacement axial de la tige du trépan (3) sous l'effet de la pression de coupe, caractérisé en ce que l'alésage de réception (2) se trouvant à l'extrémité opposée à la pointe du trépan est au moins partiellement fermé, le boîtier (9) de la vanne (10, 11) est placé coaxialement par rapport à la tige du trépan (3) dans le secteur le plus profond de l'alésage de réception tout en faisant agir l'extrémité de la tige de trépan (3) opposée à la pointe du trépan sur l'élément d'actionnement (12) de la vanne (10,11) et en ce qu'une découpure (16) au moins de l'enveloppe de l'alésage de réception (2) est prévue entre le siège (11) de la vanne (10, 11) et l'orifice de l'alésage de réception (2) à une distance axiale par rapport à l'orifice de l'alésage de réception supérieure ou égale à la profondeur axiale atteinte par la tige du trépan (3) lorsqu'elle est en contact contre la butée (5) dans l'alésage de réception (2), découpure débouchant sur la face extérieure du porte-trépan (1 ).

2 - Porte-trépan selon la revendication 1, caractérisé en ce qu'un canal (17) est raccordé à la découpure (16), canal formant avec l'axe de l'alésage de réception (2) un angle pointu dont le sommet se trouve vers l'orifice de l'alésage de réception (2).

3 - Porte-trépan selon la revendication 1 ou 2, caractérisé en ce que la tige (12) du cône de la vanne (10), sur lequel la tige du trépan (3) agit, est guidée dans le boîtier de la vanne (9) de façon non étanche.

4 - Porte-trépan selon la revendication 3, caractérisé en ce que la tige (12) du cône de la vanne (10) n'est étanchéifiée que partiellement par rapport au boîtier de la vanne (9) par un anneau d'étanchéité (19) fendu.

5 - Porte-trépan selon une des revendications 1 à 4, caractérisé en ce que la partie extrême (15) de la tige du trépan opposée à la pointe du trépan vient se placer autour de la tige (12) du cône de la vanne (10) comme un creuset.

6 - Porte-trépan selon une des revendications 1 à 5, caractérisé en ce que la course possible du cône de la vanne (10) est supérieure à la course axiale de la tige du trépan jusqu'à la butée (5).

7 - Porte-trépan selon une des revendications 1 à 6, caractérisé en ce qu'en cas de disposition d'une douille placée dans l'alésage de réception (2), la découpure (16) est disposée dans un plan transversal au moins derrière l'extrémité intérieure de la douille.

8 - Porte-trépan selon une des revendications 1 à 7, caractérisé en ce que des gorges annulaires (21, 22, 23) sont prévues sur la face intérieure de l'alésage de réception (2) ou de la douille entre l'orifice de l'alésage de réception (2) et la découpure (16).

9 - Porte-trépan selon la revendication 8, caractérisé en ce qu'un anneau d'étanchéité est placé dans une des gorges annulaires (21, 22, 23) au moins et que les autres gorges annulaires servent de gorges collectrices des impuretés.
